# EUROPÄISCHE PATENTSCHRIFT

(11) **EP 0 326 784 B1**
(45) Veröffentlichungstag und Bekanntmachung des Hinweises auf die Patenterteilung: **16.06.1993**
(21) Anmeldenummer: 88810825.5
(22) Anmeldetag: 01.12.1988
(51) Int. Cl.: B65H 59/32, B65H 59/34

(54) **Verfahren zur Abbremsung eines laufenden fadenartigen Gebildes und Fadenbremse zur Durchführung des Verfahrens**
Braking method for a running thread, and thread brake to carry out the method
Procédé de freinage d'un corps filamenteux en mouvement et frein de fil pour utiliser le procédé

(30) Priorität: 15.01.1988 CH 146/88
(43) Veröffentlichungstag der Anmeldung: 09.08.1989
(73) Patentinhaber: GEBRUEDER LOEPFE AG, CH-8623 Wetzikon (CH)
(72) Erfinder: Weidmann, Erich, CH-8623 Wetzikon (CH)
(74) Vertreter: Monsch, René

(56) Entgegenhaltungen:
- FR-A- 545 845
- FR-A- 2 300 734
- FR-A- 2 568 595
- US-A- 3 540 202
- US-A- 3 578 256

## Beschreibung

Die Erfindung bezieht sich auf ein Verfahren zum Abbremsen eines laufenden Fadens in einer Textilmaschine, wobei der Abbremsvorgang mittels gegeneinander versetzbaren Bremselementen durch Teilumschlingung der Bremselemente durch den Faden erfolgt, sowie auf eine Vorrichtung zur Durchführung des Verfahrens.

Bei den bisher bekannten Fadenbremsen und Fadenbrems-Verfahren zum Stillsetzen des Fadens, beispielsweise nach der DE 0S 31 48 151 - LOEPFE, wird der laufende Faden oder das fadenartige Gebilde klemmend gebremst und zwischen einer festen und einer beweglichen Bremsbacke von einem von einer Fadenbrems-Steuereinrichtung angesteuerten Elektromagneten betätigt, d.h. gegen die feste Bremsbacke gedrückt, so dass der Faden zwischen beiden geklemmt wird. Als feste Bremsbacke wurde auch ein etwas nachgiebiges Stahlband vorgeschlagen. Zum Lösen der Fadenbremse wird bei stromlosem Elektromagneten als Rückzugselement eine Feder verwendet, die die bewegliche Bremsbacke in ihre Ruhe- oder Ausgangslage zurückbringt.

Eine solche Fadenbremse, basierend auf dem Klemmprinzip, und in solcher Ausgestaltung weist wesentliche Nachteile auf, welche insbesondere bei Fäden aus Polypropylen oder Jute innert kürzester Zeit zur Betriebsuntauglichkeit führten. Beispielsweise wurden beim Fadenmaterial Polypropylen die als feste Bremsbacken verwendeten Stahlbänder innert weniger Arbeitsschichten zerstört. Ausserdem bauten sich nach relativ wenigen Betriebstunden durch den Abrieb von Faserbestandteilen und der Faserveredelungsstoffe seitlich der Fadenlaufbahn Wälle auf, an welchen sich die Bremsbacken abstützten, ohne den Faden wirksam abzubremsen. Dies führt zu losen Schussfäden und damit zu Gewebefehlern. Die Schäden sind aber wegen des Umstandes besonders gross, dass ein falsch oder nicht eingebrachter Faden die Konfektionierung des Erzeugnisses, eine gewisse grössere Anzahl Meter, z.B. 100 m, fehlerfreien Gewebes zerstört und damit ein einziger fehlerhaft eingetragener Faden viele Produktionsstunden und eine grosse Menge des Produktes vernichtet, denn die so entstandenen kurzen Gewebestücke sind oft nicht äquivalent weiterverwertbar. Diese Schäden kommen zu den Umrüstverlusten hinzu, sind aber im allgemeinen viel bedeutender als diese. Dazu kommen auch noch die Materialkosten und die ebenfalls sehr hohen Produktionsausfallkosten. Darüberhinaus sind die sehr hohen Schaltfrequenzen, bedingt durch die zunehmenden Arbeitsgeschwindigkeiten der Textilmaschinen mit den bekannten Fadenbremsen nicht erreichbar. Mit diesen kann der Faden bei den nun üblichen Geschwindigkeiten nicht mehr im richtigen Zeitpunkt und so genau abgebremst werden, um fehlerfreie Gewebe zu ergeben.

Andererseits sind aus vielen Publikationen, wie z.B. der FR-A-2 300 734, der FR-A-545 845, der US-PS 3 578 256 und der US-PS 3 540 202 Durchlauf-Fadenbremsen bekannt, die auf den Faden eine durch die Fadenspannung selbst geregelte, möglichst konstante Bremskraft durch Teilumschlingung des Fadens um Bremselemente erzeugen. In solchen Bremsen ist kein freier Fadenlauf vorgesehen.

Aufgabe der Erfindung ist die Schaffung eines Verfahrens und einer Fadenbremse zur Abbremsung von laufenden Fäden zum Stillstand, insbesondere an Textilmaschinen, mit welchen auch sehr harte und fasrige Fäden bei kurzen Bremszeiten und bei höheren Schaltfrequenzen und Schaltzahlen als bisher zuverlässig und genau bezüglich dem vorgegebenen Verwendungszweck des Fadens zum Stillstand abgebremst werden können, wobei ein Selbstreinigungseffekt auftritt bzw. Verschmutzung keinen wesentlichen Einfluss auf die Wirksamkeit der Bremsung hat. Ausserdem soll der hohe Grundstörpegel reduziert werden und dessen Einfluss verringert werden.

Diese Aufgabe lässt sich erfindungsgemäss lösen durch das Verfahren gemäss dem Kennzeichen des Anspruchs 1 und durch die Vorrichtung gemäss dem Kennzeichen des Anspruchs 6.

Weitere Merkmale der Erfindung ergeben sich aus der Beschreibung des Verfahrens und von Ausführungsbeispielen der Vorrichtung anhand der Zeichnung. In dieser zeigt
- Fig. 1: das Bremsaggregat einer Fadenbremse im Schrägriss
- Fig. 2: das Bremsaggregat nach Fig. 1 mit einer angeschlossenen Fadensensor- und Fadenwächtereinrichtung sowie einer Fadenbrems-Steuereinrichtung

Beim erfindungsgemässen Verfahren zur Abbremsung eines laufenden Fadens oder fadenartigen Gebildes wird der Faden entlang von Bremselementen geführt, wobei seine normale Fadenlaufbahn von diesen im gelüfteten Zustand der Bremse nicht beeinflusst wird. Beim Abbremsvorgang werden Bremselemente, welche zwei Bremselementgruppen angehören und die entlang der Fadenachse miteinander abwechselndangeordnet sind,gegen den Faden bewegt und der Faden durch diese in eine mäanderförmige Bahn ausgelenkt, wodurch zufolge der Reibung an den Bremselementen der Faden gebremst oder völlig abgebremst wird und zum Stillstand kommt, ohne geklemmt zu werden. Die Bremswirkung wird durch eine Veränderung der Mäanderform der Fadenachse bzw. Fadenbahn und damit die Umschlingung der Bremselemente vorgenommen, wobei dies mit einer Positioniervorrichtung, welche die eine Gruppe der Bremselemente gegenüber der anderen Gruppe der Bremselemente bzw. gegenüber der Normalfadenachse verstellt, erreicht wird. Die Bremswirkung kann auch, ev. zusätzlich zur oben beschriebenen Veränderungsmöglichkeit,durch eine intermittierende Bewegung der einen Bremselementgruppe gegen die andere Bremselementgruppe vorgenommen werden, d.h. die eine Bremselementgruppe führt eine Art vibrierende Bewegung für die Vornahme der Fadenbremsung durch, welche von der Fadenbrems-Steuereinrichtung gesteuert wird. Es ist aber auch möglich, den Abbremsvorgang mit der Fadenüberwachung zu kombinieren und dabei nur die durch ihn definierten Fenster zu überwachen, um Störmeldungen weitgehend auszuschalten. Dabei wird die Fadenwächtereinrichtung nur dann aktiviert, wenn auch die Fadenbremse aktiv ist.

Die Fadenbremse weist einen Bremsträger 1 (oder ein Gehäuse) auf, an dem eine schlittenartige Positioniereinrichtung 2 verschiebbar geführt und mittels einer Positionierschraube 14 feststellbar sitzt. Die Positioniereinrichtung 2 trägt einerseits den als ein auslenkbar gelagertes Organ ausgebildeten Bremskörper, welches als Wippe 3 gestaltet ist und andererseits eine Verstelleinrichtung 4 für ein Kraftelement 5. Dieses ist als verschiebbare Brücke 6, welche einen Teil von paarweise zugeordneten Kraftelementmagneten 7 trägt, ausgebildet, wobei der andere Teil der Kraftelementmagnete 7 in der Wippe angeordnet ist und beide Teile durch ihre entgegengesetzte Polung einander abstossen, sich also wirkungsmässig aneinander abstützen. Die Brücke 6 ist mit einer in der Verstelleinrichtung 4 für das Kraftelement sitzenden Brückenverstellschraube 9 gegenüber der Wippe 3 verstellbar. Diese trägt Bremselemente, welche ösenartig ausgebildete Fadenleitorgane 10 sind. Auf der Positioniereinrichtung 2 sind darüberhinaus einerseits für die Wippe 3 zwei als zylindrische Stifte ausgebildete Wippenanschläge 11 geeignet angeordnet, welche mit einem Wippenstift 12 zusammenwirken und andererseits ist ein Bremsblockanschlag 13 vorgesehen, wobei sowohl die Wippenanschläge 11 wie auch der Bremsblockanschlg 13 für beide Organe einen geeigneten Bewegungsbereich in Bezug auf den Faden F in dessen Normallage begrenzen. Auch sind an den senkrecht zur Fadenachse liegenden stirnseitigen Enden der Positioniereinrichtung 2 je ein fest angeordnetes Fadenleitorgan 15, welches ebenfalls ösenartig ausgebildet ist, für eine bessere Fadenführung vorgesehen. Am Bremsträger 1 ist ausserdem ein Bremsblock, welcher die Form eines schwenkbaren Bügels 16 besitzt, angelenkt. An diesem Bügel 16 ist ein Permanentmagnet 17 und an diesem ein die magnetische Kraftwirkung verbesserndes Eisenplättchen 18 montiert. Ausserdem ist am freien Ende des Bügels 16 eine der Anzahl der ösenartigen Fadenleitorgane 10 entsprechende Anzahl Bremskörper, welche als in einem Rahmen 19 sitzende, stabartige Fadenleitorgane 20 des Bremsblockes ausgebildet sind, angeordnet. Die Abstände der stabartigen Fadenleitorgane 20 zueinander sind so gewählt, dass sie entlang der Fadenachse mit den ösenartigen Fadenleitorganen 10 einander abwechselnd liegen.

Gegenüber dem schwenkbaren Bügel 16 ist am Bremsträger 1 ein erster Elektromagnet 21 befestigt, der mit dem Permanentmagneten 17 ja nach Stromzuführ von der Fadenbrems-Steuereinrichtung 24 und entsprechender Polarisierung abstossend oder anziehend zusammenwirkt. Die Fadenbrems-Steuereinrichtung 24 liegt an einem Projektilsensor 26 und einem Opentrigger 27 der Maschine, welche Maschinensignale liefern, die zur Generierung der Signale für die Fabenbremse erforderlich sind.

Durch entsprechende Signale des Opentriggers 27 und des Projektilsensors 26 erzeugt die Fadenbremssteuereinrichtung 24 einen Stromimpuls von bestimmter Dauer für den ersten Elektromagneten 21, welcher dadurch so polarisiert wurde, dass er den Permanentmagneten 17 anzieht. Dadurch schwenkt der Bügel 16 mit den stabartigen Fadenleitorganen 20 gegen den Faden F und zwischen die ösenförmigen Fadenleitorgane 10 der Wippe. Der Faden wird gegen die ösenförmigen Fadenleitorgane 10 gedrückt, wodurch diese gegen die Kraft der Kraftelementmagnete 7 gegen die Brücke 6 der Verstelleinrichtung 4 aus ihrer Grundposition geschwenkt wird. Der Faden F schlingt sich mäanderförmig um die Bremselemente von Bügel und Wippe und wird durch die Reibung an ihnen gebremst oder völlig bis zum Stillstand abgebremst. Je nach dem Arbeitsprogramm der Maschineschaltet die Fadenbrems-Steuereinrichtung 24 den Strom für den ersten Elektromagneten 21 ab, wodurch der Faden zufolge der Kraft des Permanentmagneten 17 in geeignetem Mass festgehalten wird. Bei einem anderen Arbeitsprogrammschritt der Maschine legt die Fadenbrems-Steuereinrichtung 24 einen umgekehrt gepolten Stromimpuls geeigneter Grösse an den ersten Elektromagneten 21, wodurch dieser den Permanentmagneten 17 abstösst und so die Fadenbremse gelüftet wird.

Bei einer zweiten Ausführungsform der Fadenbremse kann entweder in einem der Fadenleitorgane 10 bzw. 15 bzw. 20 ein Fadensensor für einen Fadenwächter oder Fadenlaufwächter eingebaut oder angebaut sein, wobei die letzte Variante die kostengünstigste Lösung darstellt und in Fig. 2 gezeigt ist. Dieser Fadensensor 23 ist mit einer Fadenwächtereinrichtung 25 verbunden, welche von der Fadenbrems-Steuereinrichtung 26 angesteuert wird. Diese ist ihrerseits wieder mit den Maschinensensoren Open-Trigger 27 und Projektil-Sensor 26 verbunden.

Die Wirkungsweise der Fadenbremse und der Fadenbrems-Steuereinrichtung ist bei dieser Ausführungsform gleich wie bei der ersten Ausführungsform. Zusätzlich mitgesteuert wird von der Fadenbrems-Steuereinrichtung 24 noch die Fadenwächtereinrichtung in der Weise, dass das Signal des Fadensensors 23 nur bei offener Fadenbremse (Stellung 3) ausgewertet wird; in den beiden anderen Fällen, also bei stromlosem ersten Elektromagneten 21 und bei gegenüber der Offenstellung umgepoltem ersten Elektromagneten 21, wenn also die Fadenbremse geschlossen ist, wird das Signal des Fadensensors 23 nicht ausgewertet. Das Signal des Fadensensors wird also nur in einem von der Maschinensteuerung herleitbaren offenen Bremsfenster ausgewertet.

Diese Variante hat den wesentlichen Vorteil, dass der normalerweise sehr hohe Grundstörpegel zufolge der hohen Drehzahlen der Textilmaschinen und dementsprechend der hohen Schlagzahl der Bremsbetätigungen einerseits durch die neue Wirkungsweise der Fadenbremse, welche nicht schlagartiges Klemmen bewirkt, reduziert und andererseits auf die unumgänglich notwendigen Ueberwachungsphasen in seinem Einfluss beschränkt wird, wobei dennoch die verfahrensmässig ideale Ueberwachungsstelle fürden Fadenlauf, nämlich in unmittelbarer Nachbarschaft der Fadenbremse, erhalten bleibt. Insbesondere werden auch somit Fehlermeldungen vom ruhenden Faden, die i.a. durch den Grundstörpegel ausgelöst werden und die bisher eine häufige Störung darstellten, vermieden, da bei ruhendem Faden ein eventuell auftretendes Fadensensorsignal nicht an die Fadenwächtereinrichtung weitergeleitet wird. Also kein Störungssignal verursachen kann. Dazu besteht die Möglichkeit bei der Variante mit dem Permanentmagneten, den Faden leicht zu halten und das Störsignal des ruhenden Fadens zusätzlich zu verringern.

Ganz besonders vorteilhaft ist diese erfindungsgemässe Anordnung aber bei Mehrfarbenmaschinen. Bei diesen werden die Fadensensoren aller Fäden auf eine Auswerteeinrichtung angeschlossen und bilden gemeinsam das Signal. Dies ist möglich, da ja immer nur einer der Fäden läuft und dieser anders identifizierbar ist. Geben,beispielsweise bei vier Fäden, drei ruhende Fäden gemeinsam ein Ruhegrundstörsignal auf die Auswerteeinrichtung, dann ist dieses drei mal so gross als ein Grundstörsignal eines einzelnen Fadens, womit der Abstand vom Grundstörpegel zum Signalpegel des vierten, laufenden, Fadens so klein werden kann, dass eine Auswertung des Laufsignals nicht mehr möglich oder nur mit sehr wesentlich erhöhtem technichen Aufwand möglich wird. Eine solche Situation tritt insbesondere dann ein, wenn die drei ruhenden Fäden dicke Fäden und der laufende Faden ein dünner Faden ist. Der dünne Faden wird dann nicht mehr wirksam überwacht.

Bei einer weiteren Variante der Fadenbremse kann diese ev. zusätzlich zur kontinuierlichen Bremsung der beiden bisher beschriebenen Varianten von der Fadenbremssteuereinrichtung in bestimmten, arbeitszyklusabhängigen Intervallen mit diskontinuierlichen Stromimpulsen für den ersten Elektromagneten 21 angesteuert werden, wodurch der Bügel 16 und entsprechend die stabförmigen Fadenleitorgane 20 und folglich auch die ösenförmigen Fadenleitorgane 10 hin und her vibrieren, d.h. die Wirkung eines wechselweisen stärkeren oder schwächeren Lüftens bzw. Anziehens der Bremse eintritt. Dadurch kann erreicht werden, dass der Faden praktisch permanent etwas abgebremst wird und somit immer gespannt läuft, beispielsweise bei einer Webmaschine leicht gespannt eingetragen wird. Andererseits kann mit einer solchen Fadenbremse in vordefinierten Intervallen des Arbeitszyklus der Maschine der Faden in voreinstellbarer Stärke gebremst ohne vollständig abgebremst zu werden und in anderen vordefinierten Intervallendes Arbeitszyklus der Maschine vollständig abgebremst werden. Ein solches intervallkonformes Bremsen ist insbesondere bei Greiferwebmaschinen für das Intervall der Fadenübergabe von einem Greifer zum anderen und dem Eintragsendintervall vorteilhaft. Dadurch kann der Faden zwischen diesen Intervallen frei und ungebremst laufen. Dies ist insbesondere bei vielen Fadenmaterialien erwünscht oder nahezu notwendig. Dabei ist mit dieser vorgeschlagenen Einrichtung eine intervallkonforme Bremsung auch bei den heute extrem hohen Fadenlaufgeschwindigkeiten aufgrund der wesentlich höher gewordenen Maschinendrehzahlen möglich. Dies trotz einer Steigerung der Lebensdauer der Fadenbrems-Verschliesselemente.

Bei einer weiteren Variante der oben beschriebenen Fadenbremse kann statt dem Permanentmagneten 17 ein zweiter Elektromagnet 22 vorgesehen werden, welcher auf dem Bügel 16 montiert wird. Die Wirkung ist entsprechend gleich, nur dass bei stromloser Fadenbremse der Faden nicht selbsttätig gehalten wird. Die Fadenbremse ist a lso nicht selbstbremsend.

Bei wieder einer anderen Variante der Fadenbremse kann das Kraftelement 5 eine Feder sein, welche mit der verstellbaren Brücke 6 und der Wippe 3, welche dann beide keine Kraftelementmagnete 7 aufweisen, zusammenwirkt.

Bei einer zusätzlichen Variante der Fadenbremse können die ösenartigen Fadenleitorgane 10 des Bremskörpers Fadeneinführöffnungen (nicht dargestellt) aufweisen, sodass der Faden F nicht in Richtung der Fadenachse mit Hilfsmitteln eingezogen, sondern quer zu ihr ohne Hilfsmittel eingelegt werden kann.

Bei einer weiteren besonderen Variante ist es möglich, die Verstelleinrichtung 4 motorisch während des Abbremsvorganges in Abhängigkeit vom Arbeitszyklus der Maschine durch die Fadenbrems-Steuereinrichtung 24 zu verstellen und so die Bremswirkung noch spezifischer an Material und Manschinendynamik anzupassen.

Die wesentlichsten und bedeutungsvollsten Vorteile dieser Fadenbremsverfahren und Fadenbremsvorrichtungen sind eine ganz wesentlich erhöhte Standzeit auch bei schwierigen, harten und fasrigen Fadenmaterialien, eine wesentlich schonungsvollere und gleichzeitig wirksamere Abbremsung bis zum Fadenstillstand, die Möglichkeit von dosiertem Bremsen ohne den Faden zum Stillstand zu bringen, die Möglichkeit von intervallkonformem Bremsen entsprechend den Arbeitszyklen auch bei höchsten Drehzahlen, die Möglichkeit der Ausschaltung des Grundstörpegels für den Fadenwächter in bestimmten Arbeitsabschnitten und damit Reduzierung der Störungsmeldungen ohne Einbusse der günstigen Fadenwächterposition an der Maschine, der Vermeidungvon grossen Verlusten an Produktionszeit und Produkten bei der Forderung nach langbahnigen, fehlerfreien Chargen usw.

### BEZUGSZEICHEN

- F: ... Faden
- 1: ... Bremsträger
- 2: ... Positioniereinrichtung
- 3: ... Wippe / auslenkbar gelagertes Organ
- 4: ... Verstelleinrichtung für Kraftelement
- 5: ... Kraftelement
- 6: ... Brücke
- 7: ... Kraftelementmagnete
- 8: ...
- 9: ... Brückenverstellschraube
- 10: ... ösenartige Fadenleitorgane / Bremselemente Bremskörper
- 11: ... Anschläge der Wippe
- 12: ... Wippenstift
- 13: ... Bremsblockanschlag
- 14: ... Positionierschraube
- 15: ... festes Fadenleitorgan / Bremselement
- 16: ... schwenkbarer Bügel
- 17: ... Permanentmagnet
- 18: ... Eisenplättchen
- 19: ... Rahmen
- 20: ... stabartige Fadenleitorgane / Bremselemente Bremsblock
- 21: ... 1. Elektromagnet
- 22: ... 2. Elektromagnet
- 23: ... Fadensensor
- 24: ... Fadenbrems-Steuereinrichtung
- 25: ... Fadenwächtereinrichtung
- 26: ... Projektilsensor
- 27: ... Opentrigger

## Patentansprüche

1. Verfahren zum Abbremsen eines laufenden Fadens in einer Textilmaschine, wobei der Abbremsvorgang mittels gegeneinander versetzbaren Bremselementen durch Teilumschlingung der Bremselemente durch den Faden erfolgt, dadurch gekennzeichnet, dass die Bremselemente in einer ersten Phase in einer Offenstellung sind, in der sie die Bahn des laufenden Fadens nicht beeinflussen, und dass sie in einer zweiten Phase in eine gegeneinander versetzte Bremsstellung verschoben werden, bis der Faden zum Stillstand abgebremst ist, wobei die Umschaltung zwischen den beiden Stellungen der Bremselemente in Abhängigkeit vom Arbeitszyklus der Textilmaschinen erfolgt.

2. Verfahren nach Anspruch 1 in einer Textilmaschine mit Maschinensteuerung, dadurch gekennzeichnet, dass die zweite, bremsende Phase nur innerhalb eines von der Maschinensteuerung festgelegten Bremsfensters angenommen wird.

3. Verfahren nach einem der vorangehenden Ansprüche, wobei die Textilmaschine einen Projektilsensor und einen Oeffnungstrigger aufweist, dadurch gekennzeichnet, dass die Umschaltung der Bremselemente von der ersten in die zweite Stellung durch Signale des Projektilsensors und des Oeffnungstriggers ausgelöst wird.

4. Verfahren nach einem der vorangehenden Ansprüche, dadurch gekennzeichnet, dass in der zweiten, bremsenden Phase die Bremselemente durch einmaliges Auslösen von der Offenstellung in ihre gegeneinander versetzte Stellung verschoben werden.

5. Verfahren nach einem der Ansprüche 1 bis 3, dadurch gekennzeichnet, dass die Bremselemente in der zweiten Phase intermittierend zwischen der Offenstellung und der gegeneinander versetzten Stellung umgeschaltet werden, bis der Faden zum Stillstand abgebremst ist.

6. Fadenbremse zur Durchführung des Verfahrens nach Anspruch 1, mit einem Bremsträger, mit dem ein Bremskörper und ein mit diesem zusammenwirkender Bremsblock zur Bremsung des Fadens verbunden ist, wobei eine Fadenbrems-Steuereinrichtung die Bewegung des Bremsblockes steuert, dadurch gekennzeichnet, dass der Bremskörper (2-12, 14, 15) ein unter einer vom Faden (F) übertragenen Querkraft gegen die Kraft eines Kraftelementes (5) auslenkbar gelagertes Organ (3) und wenigstens ein Bremselement (10) aufweist, welches im Zusammenwirken mit dem von einer Fadenbrems-Steuervorrichtung angesteuerten Bremsblock (13, 16-20), welcher ebenfalls wenigstens ein Bremselement (20) aufweist, in einer Bremsphase in eine von der Offenstellung ausgelenkte Bremsstellung übergeführbar ist und in der Offenstellung vom Kraftelement (5) in einer wenigstens annähernd der Fadenachse entsprechenden Position haltbar ist.

7. Fadenbremse nach Anspruch 6, dadurch gekennzeichnet, dass sowohl das Bremselement des Bremskörpers (2-12, 14, 15) als auch des Bremsblockes (13, 16-20) je als wenigstens ein Fadenleitorgan (10 bzw. 20) ausgebildet ist und beide in der Bremsstellung in beidseitigem Zusammenwirken wenigstens eine Fadenumlenkung aus der normalen Fadenachse ergeben.

8. Fadenbremse nach Anspruch 7, dadurch gekennzeichnet, dass zusätzlich zu den Fadenleitorganen (10) des Bremskörpers und den Fadenleitorganen (20) des Bremsblockes wenigstens ein an einer auf dem Bremsträger (1) verschiebbaren Positioniereinrichtung (2) fest angeordnetes Fadenleitorgan (15) als Bremselement vorgesehen ist.

9. Fadenbremse nach Anspruch 7 oder 8, dadurch gekennzeichnet, dass wenigstens ein Fadenleitorgan (10) des Bremskörpers neben wenigstens einem Fadenleitorgan (20) des Bremsblockes in Fadenrichtung in einer Reihe angeordnet ist.

10. Fadenbremse nach Anspruch 9, dadurch gekennzeichnet, dass das Fadenleitorgan (10) des Bremskörpers wenigstens annähernd ösenartig ausgebildet ist.

11. Fadenbremse nach Anspruch 9, dadurch gekennzeichnet, dass das Fadenleitorgan (20) des Bremsblockes wenigstens annähernd stabartig ausgebildet ist.

12. Fadenbremse nach einem der Ansprüche 7 bis 10, dadurch gekennzeichnet, dass das Fadenleitorgan (10) des Bremskörpers auf einer schwenkbaren Wippe (3) angeordnet ist.

13. Fadenbremse nach einem der Ansprüche 8, 9 oder 11, dadurch gekennzeichnet, dass das Fadenleitorgan (20) des Bremsblockes auf einem schwenkbaren Bügel (16) sitzt.

14. Fadenbremse nach Anspruch 12, dadurch gekennzeichnet, dass die schwenkbare Wippe (3) auf einer Positioniereinrichtung angeordnet ist.

15. Fadenbremse nach Anspruch 10, dadurch gekennzeichnet, dass jedes Fadenleitorgan (10) des Bremskörpers eine Fadenführöffnung aufweist, welche so angeordnet ist, dass der eingelegte Faden nicht mehr von selbst das Fadenleitorgan (10) verlassen kann.

16. Fadenbremse nach Anspruch 14, dadurch gekennzeichnet, dass die Positioniereinrichtung (2) das Kraftelement (5) aufweist und die Wippe (3) einerseits mit dem Kraftelement (5) in einer Grundposition gehalten ist, und nach Auslenkung durch den Faden (f) beim Bremsvorgang aus dieser Grundposition wieder in diese zurückgeführt wird, sowie andererseits gegenüber der Fadenachse verschiebbar positioniert ist.

17. Fadenbremse nach Anspruch 16, dadurch gekennzeichnet, dass die Positioniereinrichtung (2) Anschläge für die Schwenkbewegung der Wippe (3) aufweist.

18. Fadenbremse nach Anspruch 17, dadurch gekennzeichnet, dass die Anschläge für die Schwenkbewegung der Wippe (3) zylindrische Stifte (11) sind.

19. Fadenbremse nach Anspruch 16, dadurch gekennzeichnet, dass die Positioniereinrichtung (2) Anschläge (13) für die Schwenkbewegung des Bremsblockes aufweist.

20. Fadenbremse nach Anspruch 16, dadurch gekennzeichnet, dass die Positioniereinrichtung (2) ein auf dem Bremsträger (1) verstellbarer und feststellbarer Schlitten ist.

21. Fadenbremse nach Anspruch 16 oder 20, dadurch gekennzeichnet, dass die Positioniereinrichtung (2) eine Verstelleinrichtung (4) für das Kräfteelement (5) zur Veränderung der auf die Wippe wirkenden Kraft aufweist.

22. Fadenbremse nach Anspruch 21, dadurch gekennzeichnet, dass die Verstelleinrichtung (4) eine Brücke (6) aufweist, welche auf der Positioniereinrichtung (2) gegenüber der Wippe (3) verschiebbar aber feststellbar angeordnet ist und zur Aufnahme des Kraftelementes (5) eingerichtet ist.

23. Fadenbremse nach einem der Ansprüche 16, 21 oder 22, dadurch gekennzeichnet, dass das Kräfteelement (5) eine Feder ist, die die Wippe in ihrer Grundposition auslenkbar hält.

24. Fadenbremse nach einem der Ansprüche 16, 21 oder 22, dadurch gekennzeichnet, dass das Kräfteelement (5) wenigstens ein Paar Kraftelement-Magnete (7) aufweist, von welchen einer auf der Wippe (3) und einer auf der Brücke (6) der Verstelleinrichtung (4) angeordnet ist, die die Wippe (3) anziehen oder abstossen und sie so gegen die Auslenkkraft des Fadens (F) in ihre Grundposition bewegen.

25. Fadenbremse nach Anspruch 13, dadurch gekennzeichnet, dass der schwenkbare Bügel (16) einen Permanentmagneten (17) trägt und mit einem ersten steuerbaren Elektromagneten (21) des Bremsträgers (1) zusammenwirkt.

26. Fadenbremse nach Anspruch 13, dadurch gekennzeichnet, dass der schwenkbare Bügel (16) einen zweiten steuerbaren Elektromagneten (22) trägt, der mit einem ersten steuerbaren Elektromagenten (21) des Bremsträgers (1) zusammenwirkt.

27. Fadenbremse nach Anspruch 25, dadurch gekennzeichnet, dass der Permanentmagnet (17) zum Halten des Bügels (16) in der Bremsstellung eingerichtet ist.

28. Fadenbremse nach einem der Ansprüche 25 oder 27, dadurch gekennzeichnet, dass am Permanentmagneten (17) wenigstens ein Eisenplättchen (18) zur Verbesserung der Kraftwirkung vorgesehen ist.

29. Fadenbremse nach einem der Ansprüche 6 bis 28, dadurch gekennzeichnet, dass der Bremsblock (13, 16-20) oder der Bremskörper (2-12, 14 15) oder der Bremsträger (1) oder die Positioniereinrichtung (2) einen Fadensensor (23) enthält, der an eine Fadenwächtereinrichtung und/oder an die Fadenbrems-Steuereinrichtung angeschlossen ist.

30. Fadenbremse nach Anspruch 29, dadurch gekennzeichnet, dass die Fadenbrems-Steuereinrichtung für wenigstens eine Fadenbremse und/oder Fadenwächtereinrichtung je ein Bremsfenster im Arbeitszyklus der Maschine in Abhängigkeit von ihren Lauf- oder Steuerimpulsen erzeugt.

31. Fadenbremse nach Anspruch 30, dadurch gekennzeichnet, dass während dem offenen Bremsfenster die Fadenbremse aktiv gelöst oder aktiv angezogen und entsprechend die Fadenwächtereinrichtung aktiv ist und bei geschlossenem Bremsfenster die Fadenbremse in der durch den Permanentmagneten definierten angezogenen Ruhestellung und die Fadenwächtereinrichtung inaktiv ist.

32. Fadenbremse nach einem der Ansprüche 29 oder 30, dadurch gekennzeichnet, dass die Fadenbrems-Steuereinrichtung (24) wenigstens eine der an sie angeschlossenen Fadenbremsen mit intermittierenden, kurzzeitigen Bremssignalen während des Bremsvorganges zur Erzielung einer vorgebbaren Bremstärke und damit auch der Fadenspannung ansteuert.

33. Fadenbremse nach einem der Ansprüche 29 oder 30, dadurch gekennzeichnet, dass die Fadenbrems-Steuereinrichtung (24) wenigstens eine der an sie angeschlossenen Fadenbremsen mit nur einem kontinuierlichen Bremssignal während des Bremsvorganges ansteuert.

## Claims

1. Method for braking a running thread in a textile machine, whereby the braking procedure occurs by means of mutually displaceable braking elements by partially looping the thread through the braking elements, characterized in that in a first phase the braking elements are in an opened position, in which they do not affect the path of the running thread, and in that in a second phase they are displaced to a mutually displaced braking position until the thread is braked to a stop, whereby the switching between the two positions of the braking elements occurs in dependence of the working cycle of the textile machine.

2. Method of claim 1 in a textile machine with machine control, characterized in that the second, braking phase is only accepted within a braking window defined by the machine control.

3. Method of one of the preceding claims, whereby the textile machine comprises a projectile sensor and an opening trigger, characterized in that the switching of the braking elements from the first to the second position is triggered by signals from the projectile sensor and the opening trigger.

4. Method of one of the preceding claims, characterized in that in the second, braking phase the braking elements are displaced from the opened position to their mutually displaced position by a single release.

5. Method of one of the claims 1 to 3, characterized in that in the second phase the braking elements are intermittently switched between the opened position and the mutually displaced position until the thread is brought to a stop.

6. Thread brake for performing the method according to claim 1 with a brake support, to which a brake body and a brake block cooperating with the brake body for the braking of the thread are connected, whereby a thread braking control unit controls the movement of the brake block, characterized in that the braking body (2-12, 14, 15) comprises an organ (3) mounted displaceably under a transversal force transferred from the thread (F) against the force of a force element (5) and at least one braking element (10), which in a braking phase is displaceable in cooperation with the braking block to a braking position displaced from the opened position, which braking block (13, 16-20) is driven by a thread braking control unit and also comprises at least one braking element (20), and which braking element of the braking body can be held in the opened position by the force element (5) in a position corresponding at least approximately to the thread axis.

7. Thread brake of claim 6, characterized in that both the braking element of the braking body (2-12, 14, 15) and the braking element of the braking block (13, 16-20) is formed as at least one thread guiding organ (10, resp. 20) and in the braking position both produce in mutual cooperation at least one thread deflection from the normal thread axis.

8. Thread brake of claim 7, characterized in that in addition to the thread guiding organs (10) of the braking body and the thread guiding organs (20) of the braking block at least one thread guiding organ (15) fixedly mounted on a displaceable positioning device (2) on the brake support (1) is provided as braking element.

9. Thread brake of claim 7 or 8, characterized in that at least one thread guiding organ (10) of the braking body is arranged in a row along the thread direction beside at least one thread guiding organ (20) of the braking block.

10. Thread brake according to claim 9, characterized in that the thread guiding organ (10) of the braking body is shaped at least approximately as a loop.

11. Thread brake according to claim 9, characterized in that the thread guiding organ (20) of the braking block is shaped at least approximately as a rod.

12. Thread brake according to one of the claims 7 to 10, characterized in that the thread guiding organ (10) of the braking body is arranged on a pivotal rocker (3).

13. Thread brake according to one of the claims 8, 9 or 11, characterized in that the thread guiding organ (20) of the braking block sits on a pivotal bar (16).

14. Thread brake according to claim 12, characterized in that the pivotal rocker (3) is arranged on a positioning device.

15. Thread brake according to claim 10, characterized in that each thread guiding organ (10) of the braking body comprises a thread guiding opening, which is arranged thus that the inserted thread cannot leave anymore the thread guiding organ (10) by itself.

16. Thread brake according to claim 14, characterized in that the positioning device (2) comprises the force element (5), and the rocker (3) is on the one hand held in a normal position by the force element (5) and after displacement from this normal position by the thread (F) during braking led back to this normal position, and on the other hand displaceably positioned with respect to the thread axis.

17. Thread brake according to claim 16, characterized in that the positioning device (2) comprises stops for the pivotal movement of the rocker (3).

18. Thread brake according to claim 17, characterized in that the stops for the pivotal movement of the rocker (3) are cylindrical pins.

19. Thread brake according to claim 16, characterized in that the positioning device (2) comprises stops (13) for the pivotal movement of the braking block.

20. Thread brake according to claim 16, characterized in that the positioning device (2) is a displaceable and securable sled on the brake support (1).

21. Thread brake according to claim 16 or 20, characterized in that the positioning device (2) comprises an adjusting device (4) for the force element (5) for varying the force acting on the rocker.

22. Thread brake according to claim 21, characterized in that the adjusting device (4) comprises a bridge (6), which is displaceable in respect to the rocker (3) but securably mounted on the positioning device (2) and adapted for holding the force element (5).

23. Thread brake according to one of the claims 16, 21 or 22, characterized in that the force element (5) is a spring, which holds the rocker pivotally in its normal position.

24. Thread brake according to one of the claims 16, 21 or 22, characterized in that the force element (5) comprises at least one pair of force element magnets (7), one of which is arranged on the rocker (3) and one on the bridge (6) of the adjusting device (4), and which attract or repulse the rocker (3) and move it thereby into its normal position against the deflecting force of the thread.

25. Thread brake according to claim 13, characterized in that the pivotal bar (16) carries a permanent magnet (17) and cooperates with a first controllable electromagnet (21) of the brake support (1).

26. Thread brake according to claim 13, characterized in that the pivotal bar (16) carries a second controllable electromagnet (22), which cooperates with a first controllable electromagnet (21) of the brake support (1).

27. Thread brake according to claim 25, characterized in that the permanent magnet (17) is adapted for holding the bar (16) in the braking position.

28. Thread brake according to one of the claims 25 or 27, characterized in that at least one iron platelet (18) is provided on the permanent magnet (17) for improving the effect of the force.

29. Thread brake according to one of the claims 6 to 28, characterized in that the braking block (13, 16-20) or the braking body (2-12, 14, 15) or the brake support (1) or the positioning device (2) comprises a thread sensor (23), which is connected to a thread monitor unit and/or the thread braking control unit.

30. Thread brake according to claim 29, characterized in that the thread braking control unit generates a braking window in the working cycle of the machine in dependence of its running- or control-pulses for at least one thread brake and/or thread monitor unit.

31. Thread brake according to claim 30, characterized in that during the open braking window the thread brake is actively released or actively attracted and the thread monitor unit is correspondingly active, and during closed braking window the thread brake is in the attracted normal position defined by the permanent magnet and the thread monitoring unit is inactive.

32. Thread brake according to one of the claims 29 or 30, characterized in that during the braking process the thread braking control unit (24) drives at least one of the thread brakes connected to it with intermittent, short time braking signals for achieving a given braking strength and thereby also the thread tension.

33. Thread brake according to one of the claims 29 or 30, characterized in that the thread braking control unit (24) drives at least one of the thread brakes connected to it with only one continuous braking signal.

## Revendications

1. Procédé de freinage, dans une machine textile, d'un fil en mouvement, dans lequel le processus de freinage a lieu, au moyen d'éléments de frein qui peuvent être déplacés l'un vers l'autre, par un enserrage partiel des éléments de frein par le fil, caractérisé en ce que les éléments de frein sont dans une première phase dans une position ouverte dans laquelle ils n'influencent pas le parcours du fil en mouvement et en ce qu'ils sont déplacés dans une seconde phase dans une position de freinage décalée d'un élément par rapport à l'autre jusqu'à ce que le fil soit freiné jusqu'à l'arrêt, le changement entre les deux positions des éléments de frein ayant lieu en fonction du cycle de fonctionnement des machines textiles.

2. Procédé suivant la revendication 1, dans une machine textile comportant une commande de machine, caractérisé en ce que la seconde phase, de freinage, n'est entreprise que dans une fenêtre de freinage déterminée à partir de la commande de machine.

3. Procédé suivant l'une des revendications précédentes, dans lequel la machine textile présente un détecteur de projectile et un déclencheur d'ouverture, caractérisé en ce que le changement des éléments de frein de la première dans la seconde position est déclenché par des signaux du détecteur de projectile et du déclencheur d'ouverture.

4. Procédé suivant l'une des revendications précédentes, caractérisé en ce que dans la seconde phase, de freinage, les éléments de frein sont déplacés par un unique déclenchement, de la position ouverte dans leur position décalée d'un élément par rapport à l'autre.

5. Procédé suivant l'une des revendications 1 à 3, caractérisé en ce que dans la seconde phase les éléments de frein sont changés de façon intermittente entre la position ouverte et la position décalée d'un élément par rapport à l'autre, jusqu'à ce que le fil soit freiné jusqu'à l'arrêt.

6. Frein de fil pour la mise en oeuvre du procédé suivant la revendication 1, comportant un support de frein par lequel sont reliés pour le freinage du fil un corps de frein et un bloc de frein qui coopère avec ce dernier, un dispositif de commande de frein de fil commandant le mouvement du bloc de frein, caractérisé en ce que le corps de frein (2 à 12, 14, 15) présente un organe (3), monté de façon à pouvoir être dévié contre la force d'un élément de force (5) par une force transversale transmise par le fil (F), et au moins un élément de frein (10) qui peut être déplacé dans une phase de freinage, en coopération avec le bloc de frein (13, 16 à 20) commandé par un dispositif de commande de frein de fil et présentant également au moins un élément de frein (20), dans une position de freinage déviée de la position ouverte et qui peut être retenu dans la position ouverte par l'élément de force (5), dans une position correspondant au moins approximativement à l'axe du fil.

7. Frein de fil suivant la revendication 6, caractérisé en ce que tant l'élément de frein du corps de frein (2 à 12, 14, 15) qu'aussi celui du bloc de frein (13, 16 à 20) sont chaque fois réalisés sous la forme d'au moins un organe de guidage de fil (10 ou respectivement 20) et en ce que les deux produisent dans la position de freinage, dans une coopération bilatérale, au moins une déviation de fil hors de l'axe normal du fil.

8. Frein de fil suivant la revendication 7, caractérisé en ce qu'outre les organes de guidage de fil (10) du corps de frein et les organes de guidage de fil (20) du bloc de frein, au moins un organe de guidage de fil (15), agencé rigidement sur un dispositif de positionnement (2) qui peut être déplacé sur le support de frein (1), est prévu en tant qu'élément de frein.

9. Frein de fil suivant la revendication 7 ou 8, caractérisé en ce qu'au moins un organe de guidage de fil (10) du corps de frein est agencé, en une ligne dans la direction du fil, à côté d'au moins un organe de guidage de fil (20) du bloc de frein.

10. Frein de fil suivant la revendication 9, caractérisé en ce que l'organe de guidage de fil (10) du corps de frein est réalisé au moins approximativement en un genre d'oeillet.

11. Frein de fil suivant la revendication 9, caractérisé en ce que l'organe de guidage de fil (20) du bloc de frein est réalisé au moins approximativement en un genre de barre.

12. Frein de fil suivant l'une des revendications 7 à 10, caractérisé en ce que l'organe de guidage de fil (10) du corps de frein est agencé sur une bascule pivotante (3).

13. Frein de fil suivant l'une des revendications 8, 9 ou 11, caractérisé en ce que l'organe de guidage de fil (20) du bloc de frein est situé sur une armature pivotante (16).

14. Frein de fil suivant la revendication 12, caractérisé en ce que la bascule pivotante (3) est agencée sur un dispositif de positionnement.

15. Frein de fil suivant la revendication 10, caractérisé en ce que chaque organe de guidage de fil (10) du corps de frein présente une ouverture de guidage de fil qui est agencée de façon que le fil introduit ne puisse plus quitter de lui-même l'organe de guidage de fil (10).

16. Frein de fil suivant la revendication 14, caractérisé en ce que le dispositif de positionnement (2) présente l'élément de force (5) et en ce que la bascule (3), d'une part, est retenue dans une position de base par l'élément de force (5) et, après déviation par le fil (F), est ramenée, lors du processus de freinage, de cette position de base à nouveau dans cette dernière et, d'autre part, est positionnée de façon à pouvoir être déplacée par rapport à l'axe du fil.

17. Frein de fil suivant la revendication 16, caractérisé en ce que le dispositif de positionnement (2) présente des butées pour le mouvement pivotant de la bascule (3).

18. Frein de fil suivant la revendication 17, caractérisé en ce que les butées du mouvement pivotant de la bascule (3) sont des broches cylindriques (11).

19. Frein de fil suivant la revendication 16, caractérisé en ce que le dispositif de positionnement (2) présente des butées (13) pour le mouvement pivotant du bloc de frein.

20. Frein de fil suivant la revendication 16, caractérisé en ce que le dispositif de positionnement (2) est un coulisseau qui peut être réglé et qui peut être fixé sur le support de frein (1).

21. Frein de fil suivant la revendication 16 ou 20, caractérisé en ce que le dispositif de positionnement (2) présente un dispositif de réglage (4) pour l'élément de forces (5), pour la modification de la force agissant sur la bascule.

22. Frein de fil suivant la revendication 21, caractérisé en ce que le dispositif de réglage (4) présente un pont (6) qui est agencé de façon à pouvoir être déplacé, mais de façon à pouvoir être fixé, sur le dispositif de positionnement (2) par rapport à la bascule (3) et en ce qu'il est aménagé pour la réception de l'élément de force (5).

23. Frein de fil suivant l'une des revendications 16, 21 et 22, caractérisé en ce que l'élément de forces (5) est un ressort qui arrête la bascule de façon déviée dans sa position de base.

24. Frein de fil suivant l'une des revendications 16, 21 et 22, caractérisé en ce que l'élément de forces (5) présente au moins une paire d'aimants d'élément de force (7) dont l'un est agencé sur la bascule et l'autre sur le pont (6) du dispositif de réglage (4) et qui tirent ou repoussent la bascule (3) et la déplacent ainsi, à l'encontre de la force de déviation du fil (F), dans sa position de base.

25. Frein de fil suivant la revendication 13, caractérisé en ce que l'armature pivotante (16) porte un aimant permanent (17) et coopère avec un premier électro-aimant (21), qui peut être commandé, du support de frein (1).

26. Frein de fil suivant la revendication 13, caractérisé en ce que l'armature pivotante (16) porte un second électro-aimant (22) qui peut être commandé et qui coopère avec un premier électro-aimant (21), qui peut être commandé, du support de frein (1).

27. Frein de fil suivant la revendication 25, caractérisé en ce que l'aimant permanent (17) est aménagé pour le maintien de l'armature (16) dans la position de freinage.

28. Frein de fil suivant l'une des revendications 25 et 27, caractérisé en ce que sur l'aimant permanent (17) est prévue au moins une plaquette de fer (18) pour l'amélioration de l'action de la force.

29. Frein de fil suivant l'une des revendications 6 à 28, caractérisé en ce que le bloc de frein (13, 16 à 20) ou le corps de frein (2 à 12, 14, 15) ou le support de frein (1) ou le dispositif de positionnement (2) comporte un détecteur de fil (23) qui est raccordé à un dispositif de surveillance du fil et/ou à un dispositif de commande de frein du fil.

30. Frein de fil suivant la revendication 29, caractérisé en ce que le dispositif de commande de frein de fil produit, pour au moins un frein de fil et/ou un dispositif de surveillance du fil, chaque fois une fenêtre de freinage dans le cycle de fonctionnement de la machine, en fonction des impulsions de marche ou de commande de cette dernière.

31. Frein de fil suivant la revendication 30, caractérisé en ce que pendant que la fenêtre de frein est ouverte, le frein de fil est activement libéré ou activement attiré et est actif conformément au dispositif de surveillance du fil et en ce que, lorsque la fenêtre de frein est fermée, le frein de fil, dans la position de repos attirée déterminée par les aimants permanents, et le dispositif de surveillance du fil sont inactifs.

32. Frein de fil suivant l'une des revendications 29 et 30, caractérisé en ce que le dispositif de commande du frein de fil (24) commande au moins un des freins de fil, qui lui sont raccordés, par des signaux de freinage intermittents de courte durée, pendant le processus de freinage, pour l'obtention d'une puissance de freinage, qui peut être donnée à l'avance, et ainsi aussi de la tension du fil.

33. Frein de fil suivant l'une des revendications 29 et 30, caractérisé en ce que le dispositif de commande du frein de fil (24) commande pendant le processus de freinage par uniquement un signal de freinage continu au moins un des freins de fil qui lui sont raccordés.
